# EUROPÄISCHE PATENTSCHRIFT

(11) **EP 0 415 877 B1**
(45) Veröffentlichungstag und Bekanntmachung des Hinweises auf die Patenterteilung: **16.12.1992**
(21) Anmeldenummer: 90810588.5
(22) Anmeldetag: 03.08.1990
(51) Int. Cl.: F22B 37/20

(54) **Befeuerter Dampferzeuger**
Steam generator with furnace
Générateur de vapeur avec foyer

(30) Priorität: 30.08.1989 CH 3144/89
(43) Veröffentlichungstag der Anmeldung: 06.03.1991
(73) Patentinhaber: ABB Management AG, 5401 Baden (CH)
(72) Erfinder: Melcer, Henryk, CH-8472 Seuzach (CH)
(74) Vertreter: Hetzer, Hans Jürgen

(56) Entgegenhaltungen:
- DE-A- 1 576 816
- US-A- 3 007 455
- US-A- 3 357 408

## Beschreibung

Die Erfindung bezieht sich auf einen befeuerten Dampferzeuger mit den wärmeabgebenden Gasstrom begrenzendem, rechteckigen Querschnitt aufweisendem Gaszug, dessen Umfassungswände aus gasdicht miteinander verschweissten, in Längsrichtung des Dampferzeugers sich erstreckenden und von einem wärmeaufnehmenden Arbeitsmittel durchströmten Rohren gebildet sind. Bei solchen Dampferzeugern ist es üblich, je Umfassungswand mehrere im wesentlichen parallel zur Wand und quer zur Längsrichtung des Dampferzeugers angeordnete Gurtträger vorzusehen, die in Längsrichtung des Dampferzeugers über die Umfassungswände verteilt sind (vgl. US-A-3 357 408). Auf der Höhe der Gurtträger sind normalerweise sich über die ganze Breite der Umfassungswand erstreckende Zugbänder vorgesehen, die an ihren Enden gelenkig mit je einem Gurtträger verbunden sind, der rechtwinklig zu dem betreffendem Zugband verläuft, d.h. jeweils parallel zu den beiden Nachbarwänden, über die sich das Zugband nicht erstreckt. Durch diese Anordnung der Zugbänder und Gurtträger wird ein Ausbeulen der Umfassungswände im Falle eines Auftretens von Ueberdruck im Gaszug verhindert. Solche Ueberdrücke können z.B. bei Verpuffungen auftreten.

Beim Auftreten eines solchen Ueberdrucks entlasten also die durchlaufenden Zugbänder die Rohrwände von Zugkräften, indem sie selbst die Zugkräfte aufnehmen, die dann in die Gurtträger geleitet werden. Der Werkstoffaufwand für die durchlaufenden Zugbänder ist verhältnismässig gross, insbesondere dann wenn die Umfassungswände sehr grosse Breite aufweisen, z.B. mehr als 10 m.

Der Erfindung liegt die Aufgabe zugrunde, bei Dampferzeugern mit den beschriebenen Gurtträgern die Zugbandkonstruktion so zu verbessern, dass der Werkstoffaufwand für die Zugbänder wesentlich vermindert wird.

Erfindungsgemäss sind auf der Höhe der Gurtträger an den Rohren anliegende, sich jeweils vom Eckbereich des Gaszugquerschnittes aus über einen kürzeren Teil als die halbe Breite der Umfassungswand erstreckende Zugbänder vorgesehen, von denen jedes aus mindestens einem Paar Blechstreifen besteht, die an ihrem Endabschnitt nahe dem Eckbereich und an ihrem der Wandmitte zugewendeten Endabschnitt über Kammbleche mit der Wand verbunden sind und die an ihrem Endabschnitt nahe dem Eckbereich über Laschen gelenkig mit dem zugehörigen Gurtträger verbunden sind.

Bei dieser Zugbandkonstruktion erstreckt sich also das Zugband nicht mehr über die ganze Breite der Umfassungswand, sondern es ist in zwei Teile unterteilt, von denen jeder Teil sich über weniger als die halbe Wandbreite erstreckt. Dadurch wird also der Werkstoffaufwand erheblich vermindert. Zugleich übernimmt die Umfassungswand im Falle eines Auftretens eines Ueberdruckes im Gaszug einen Teil der dadurch entstehenden Zugkraft, die quer zur Längsrichtung des Gaszuges wirkt. Durch die Aufteilung jedes Zugbandes in mindestens ein Paar Blechstreifen, die an ihren Endabschnitten über Kammbleche mit der Rohrwand verschweisst sind, ergibt sich eine gute Einleitung der Zugkräfte von der Rohrwand in das Zugband. Durch die Wahl der Zugbandbreite, der Zugbandlänge und der Anzahl der mit den Kammblechen verschweissten Rohre lässt sich die Verteilung der Kräfte optimieren. Die neue Zugbandkonstruktion ist besonders für Dampferzeuger mit grossen Gaszugquerschnitten von Bedeutung, d.h. bei Wandbreiten die grösser als 10 m sind.

Einige Ausführungsbeispiele der Erfindung werden in der folgenden Beschreibung anhand der Zeichnung näher erläutert. Es zeigen:
Fig. 1 stark vereinfacht die Ansicht eines Dampferzeugers mit mehreren Gurtträgern,
Fig. 2 einen Horizontalschnitt nach der Linie II-II in Fig. 1,
Fig. 3 einen Horizontalschnitt durch den Eckbereich A des Dampferzeugers in Fig. 2, in grösserem Massstab,
Fig. 4 eine Ansicht eines aus zwei Blechstreifenpaaren bestehenden Zugbandes und
Fig. 5 eine Ansicht eines Teils einer Rohrwand mit zwei daran befestigten Zugbändern.

Gemäss Fig. 1 und 2 begrenzen vier vertikale Umfassungswände 1,2,3,4 einen im Querschnitt rechteckigen Gaszug 5 eines befeuerten Dampferzeugers. Der Gaszug 5 kann in seinem unteren Teil eine Feuerung enthalten, in der ein wärmeabgebender Gasstrom entsteht, der im Gaszug 5 aufwärts strömt. Am oberen Ende des Gaszuges kann ein zu einem zweiten Gaszug führender Querzug oder direkt ein Kamin angeschlossen sein. Ueber die Höhe des Gaszuges 5 verteilt sind aussen Gurtträger 12 angeordnet, deren Länge im wesentlichen gleich der Breite B der zugehörigen Gaszugwand ist und an denen sich die Gaszugwände 1 bis 4 über Stützelemente 6 abstützen. Die Gurtträger 12 verhindern ein Ausbeulen der Gaszugwände 1 bis 4 im Falle des Auftretens von Ueberdruck im Gaszug 5, z.B. als Folge von Verpuffungen. Der eben erwähnte zweite Gaszug, in dem der wärmeabgebende Gasstrom abwärts strömt, kann auch von Gurtträgern 12 umgeben sein.

Gemäss Fig. 3 bestehen die Umfassungswände 1 und 4 des Gaszuges 5 aus Arbeitsmittel durchströmten Rohren 7 bzw. 7′, die in Längsrichtung des Gaszuges angeordnet sind und über zwischengelegte Stege 8 bzw. 8′ zu gasdichten Wänden, auch Membranwände genannt, verschweisst sind. Die in Fig. 3 nicht gezeigten Wände 2 und 3 sind in gleicher Weise aufgebaut. Auf der Aussenseite der Wände 1 und 4 ist je ein Zugband 9 bzw. 9′ angeordnet, das an den Rohren 7 bzw. 7′ anliegt und das - von der Gaszugecke her gesehen - sich vom dritten Wandrohr aus in Richtung gegen die Mitte der Wand 1 bzw. 4 erstreckt. Die Gesamtlänge jedes Zugbandes 9 bzw. 9′ ist kürzer als die halbe Breite B der Rohrwand, an der es anliegt.

Wie aus Fig. 4 ersichtlich ist, besteht jedes Zugband 9 aus zwei Paaren 10 und 11 von je zwei flach-rechteckigen Querschnitt aufweisenden Blechstreifen 13,14 bzw. 15,16. Die beiden Paare 10 und 11 sind unter sich gleich ausgebildet. Die aussen liegenden Ränder der mit ihrer Breitseite an den Rohren anliegenden Blechstreifen 13 und 14 des Paares 10 sind an ihrem der Gaszugecke zugewendeten Endabschnitt über je ein rechtwinklig zur Rohrwand stehendes Kammblech 17,18 mit vier Rohren 7 der Wand 1 verschweisst. Der der Wandmitte zugewendete Endabschnitt der beiden Blechstreifen 13 und 14 des Paares 10 ist über ein zwischen ihnen angeordnetes, rechtwinklig zur Rohrwand stehendes Kammblech 19 mit ebenfalls vier Rohren der Wand 1 verschweisst. Die Kammbleche 17,18,19 haben dem Umriss der mit ihnen zu verschweissenden Rohre entsprechende Aussparungen und vorzugsweise gleiche Dicke. Zwischen den Kammblechen 17 und 18 einerseits und dem Kammblech 19 andererseits können zwischen den Blechstreifen 13 und 14 ein oder mehrere Stegbleche 20 (Fig. 3) über die Wand verteilt angeordnet und mit dieser und dem Blechstreifen verschweisst sein. In Längsrichtung der Blechstreifen 13 und 14 verlaufend, ist an dem der Gaszugecke zugewendeten Endabschnitt je ein Kragenblech 21 angeschweisst, an dem je eine Lasche 22 angelenkt ist (Fig. 3). Jede Lasche 22 ist mit ihrem anderen Ende an einem Gurtträger 12 angelenkt, der sich im wesentlichen horizontal und parallel zur Wand 1 erstreckt.

Die bisher beschriebene Ausbildung des Blechstreifenpaares 10 gilt in gleicher Weise für das zweite, zum Zugband 9 gehörende Blechstreifenpaar 11, das ebenfalls über zwei Kragenbleche 21 und zwei Laschen 22 am Gurtträger 12 angelenkt ist. Ein gleicher Aufbau und eine gleiche Anordnung gilt für das Zugband 9′ der Wand 4, das über vier Kragenbleche 21′ und vier Laschen 22′ mit einem in Fig. 3 nicht dargestellten Gurtträger verbunden ist, der parallel zur Wand 4 verläuft. Die in der gleichen horizontalen Ebene liegenden Kragenbleche 21 und 21′ sind miteinander verschweisst.

Die bisher für den Eckbereich A beschriebene Gestaltung der Zugbänder 9 und 9′ sowie deren Anschluss an die Gurtträger 12 wiederholt sich für die drei übrigen Eckbereiche in Fig. 2. Sie wiederholt sich auch für alle übrigen in Fig. 1 gezeigten Gurtträger 12.

Fig. 5 zeigt die Verteilung der im Falle einer Verpuffung auftretenden Kräfte in einer Rohrwand, bei der je ein Stegblech 20 zwischen die Blechstreifen 13 und 14 sowie 15 und 16 am nächsten freien Rohr rechts von den Kammblechen 17 und 18 vorgesehen ist. Die Kraftverteilung beginnt jeweils am rechten Ende des Stegbleches 20 unter einem Winkel von 45° nach oben bzw. nach unten verlaufend über die Höhe H, die gleich dem Abstand zwischen zwei übereinander benachbarten Gurtträgern 12 ist. Der Kraftverlauf ist durch die gestrichelten Linien b angedeutet. Auf einer senkrechten Linie, die die Schnittpunkte der Linien b mit den Begrenzungslinien der Höhe H verbindet, befindet sich jeweils der Endpunkt des Zugbandes bzw. der Blechstreifen 13 bis 16. Damit ergibt sich die Länge L des Zugbandes - bis zur Gaszugecke gemessen - aus der Beziehung:$\text{L ≧ (I + 0,5) T + H - G}$
Darin bedeuten:
- I: die Anzahl der Rohre, die mit den Kammblechen nahe der Gaszugecke verbunden sind,
- T: die Rohrteilung in der Rohrwand,
- H: der Abstand zwischen zwei einander benachbarten Gurtträgern und
- G: - im Falle dass das Zugband aus zwei Paaren von Blechstreifen besteht - der mittlere Abstand zwischen den beiden Blechstreifenpaaren plus die Dicke des Kammbleches 19.

Bei einer Dimensionierung der Zugbandlänge nach dieser Beziehung ergibt sich im Vergleich zu einer Konstruktion mit von Ecke zu Ecke durchlaufendem Zugband ein günstiger Verlauf der Spannungserhöhung in der Rohrwand. Bei kürzerer Bemessung des Zugbandes ergäbe sich eine zusätzliche Spannungserhöhung, die man vermeiden sollte.

Abweichend von der beschriebenen Ausführungsform kann die Breite der Stegbleche 20 und 20′ kürzer als in Fig. 3 gezeichnet sein, z.B. gleich oder kleiner als die Breite der Stege 8 bzw. 8′, so dass die Stegbleche keine dem Umriss eines Rohres 7 entsprechende Aussparung aufweisen.

## Patentansprüche

1. Befeuerter Dampferzeuger mit den wärmeabgebenden Gasstrom begrenzendem, rechteckigen Querschnitt aufweisendem Gaszug, dessen Umfassungswände aus gasdicht miteinander verbundenen, in Längsrichtung des Dampferzeugers sich erstreckenden, von einem wärmeaufnehmendem Medium durchströmten Rohren gebildet sind, mit je Umfassungswand mehreren, im wesentlichen parallel zur Wand und quer zur Längsrichtung des Dampferzeugers angeordneten Gurtträgern (12), die in Längsrichtung des Dampferzeugers über die Umfassungswand verteilt sind, gekennzeichnet durch auf der Höhe der Gurtträger angeordneten, an den Rohren anliegenden, sich jeweils vom Eckbereich des Gaszugquerschnittes aus über einen kürzeren Teil als die halbe Breite der Umfassungswand erstreckenden Zugbändern (9), von denen jedem aus mindestens einem Paar Blechstreifen (13, 14) besteht, die an ihrem Endabschnitt nahe dem Eckbereich und an ihrem der Wandmitte zugewendeten Endabschnitt über Kammbleche (17, 18, 19) mit der Wand verbunden sind und die an ihrem Endabschnitt nahe dem Eckbereich über Laschen (22) gelenkig mit dem zugehörigen Gurtträger verbunden sind.

2. Dampferzeuger nach Anspruch 1, dadurch gekennzeichnet, dass an jedem Paar Blechstreifen an ihrem der Wandmitte zugewendeten Endabschnitt ein Kammblech (19) zwischen den beiden Streifen angeordnet und mit diesen verbunden ist.

3. Dampferzeuger nach Anspruch 2, dadurch gekennzeichnet, dass das zwischen den Blechstreifen angeordnete Kammblech (19) um eine Rohrteilung über die Enden der Blechstreifen hinaus verlängert ist.

4. Dampferzeuger nach einem der Ansprüche 1 bis 3, dadurch gekennzeichnet, dass an jedem Paar Blechstreifen an ihrem Endabschnitt nahe dem Eckbereich je ein Kammblech (17, 18) an dem aussenliegenden Rand des Blechstreifenpaares angeordnet und mit dem zugehörigen Blechstreifen verbunden ist.

5. Dampferzeuger nach Anspruch 3, dadurch gekennzeichnet, dass die der Wandmitte zugewendeten Endabschnitte der Blechstreifen jedes Paares (10, 11) sich zum Kammblech hin verjüngen.

6. Dampferzeuger nach einem der Ansprüche 1 bis 5, dadurch gekennzeichnet, dass an jedem Paar Blechstreifen zwischen den Endabschnitten mindestens ein Stegblech (20) vorgesehen ist, das mit den Blechstreifen und der Wand verbunden ist.

7. Dampferzeuger nach einem der Ansprüche 1 bis 6, dadurch gekennzeichnet, dass zum Verbinden der Blechstreifenpaare mit den Gurtträgern an jedem Blechstreifen ein Kragenblech (21) vorgesehen ist, an dem eine Lasche (22) angelenkt ist.

8. Dampferzeuger nach einem der Ansprüche 2 bis 7, dadurch gekennzeichnet, dass die Länge jedes Blechstreifenpaares (10, 11) durch die Beziehung bestimmt ist:$\text{L ≧ (I + 0,5) T + H - G,}$ worin bedeuten:
I Anzahl der Rohre, die mit den Kammblechen am Endabschnitt nahe dem Eckbereich verbunden sind,
T Rohrteilung in der Umfassungswand,
H Abstand zwischen zwei einander benachbarten Gurtträgern der selben Umfassungswand und
G Dicke des zwischen den Blechstreifen eines Paares eingeschweissten Kammbleches, wenn ein Zugband aus einem Paar Blechstreifen gebildet ist,
oder
Mittlerer Abstand zwischen zwei Paaren von Blechstreifen plus die Dicke eines Kammbleches (19), wenn ein Zugband aus zwei Paaren von Blechstreifen gebildet ist.

## Claims

1. A fired steam generator comprising a gas flue having a rectangular cross-section and bounding the heat-emitting gas flow, the enclosing walls of the gas flue being made up of tubes interconnected in gas-tight manner, extending in the longitudinal direction of the steam generator and flowed through by a heat-absorbing medium, a number of buckstays (12) disposed substantially parallel to the wall and transversely to the longitudinal direction of the steam generator being provided for each enclosing wall and distributed over the enclosing wall in the longitudinal direction of the steam generator, characterised in that tension members (9) are disposed at the level of the buckstays, engaging the tubes and extending from the corner region of the gas flue cross-section over less than half the width of the enclosing wall, each tension member (9) comprising at least one pair of sheet-metal strips (13, 14), the end portions of the strips near the corner region and the end portions facing the centre of the wall being connected to the wall via comb-like plates (17, 18, 19) and the end portions near the corner regions being pivotably connected by links (22) to the associated buckstays.

2. A steam generator according to claim 1, characterised in that a comb-like plate (19) is disposed between the two sheet-metal strips in each pair, at their end portions facing the centre of the wall, and is connected to them.

3. A steam generator according to claim 2, characterised in that the comb-like plate (19) disposed between the sheet-metal strips is prolonged by a tube spacing beyond the ends of the sheet-metal strips.

4. A steam generator according to any of claims 1 to 3, characterised in that a comb-like plate (17, 18) is disposed at the outer edge of each pair of sheet-metal strips at their end portion near the corner region and is connected to the associated sheet-metal strip.

5. A steam generator according to claim 3, characterised in that the end portions of each pair (10, 11) of sheet-metal strips facing the centre of the wall taper towards the comb-like plate.

6. A steam generator according to any of claims 1 to 5, characterised in that at least one web plate (20) connected to the sheet-metal strips and the wall is provided between the end portions of each pair of sheet-metal strips.

7. A steam generator according to any of claims 1 to 6, characterised in that a collar plate (21) pivoted to a link (22) is provided on each sheet-metal strip for connecting the pairs of sheet-metal strips to the buckstays.

8. A steam generator according to any of claims 2 to 7, characterised in that the length of each pair (10, 11) of sheet-metal strips is determined by the relation:$\text{L ≧ (I + 0,5) T + H - G,}$ where:
I is the number of tubes connected to the comb-like plates at the end portion near the corner region;
T is the tube spacing in the enclosing wall;
H is the distance between two adjacent buckstays on the same enclosing wall and
G is the thickness of the comb-like plate welded between a pair of sheet-metal strips, when a tension member is made up of a pair of sheet-metal strips,
or
the average distance between two pairs of sheet-metal strips plus the thickness of a comb-like plate (19), when a tension member is made up of two pairs of sheet-metal strips.

## Revendications

1. Générateur de vapeur à foyer, comprenant un carneau de section rectangulaire qui délimite le flux de gaz cédant la chaleur et dont les parois extérieures sont formées de tubes reliés hermétiquement les uns aux autres, orientés dans la direction de la longueur du générateur de vapeur et dans lesquels circule un fluide absorbant la chaleur, plusieurs membrures en console (12) prévues pour chaque paroi extérieure et disposées sensiblement parallèlement à la paroi et perpendiculairement à la direction de la longueur du générateur de vapeur étant réparties sur la paroi extérieure dans la direction de la longueur du générateur de vapeur, caractérisé par des tirants d'acier (9) disposés au niveau des membrures en console, appliqués contre les tubes et dont chacun se prolonge de la région d'un angle de la section du carneau sur une partie de la paroi extérieure qui est plus courte que la moitié de la largeur de cette dernière, chacun de ces tirants d'acier (9) se composant d'au moins une paire de feuillards de tôle (13, 14) qui sont reliés à la paroi, par l'intermédiaire de tôles de garniture (17, 18, 19), à leur partie extrême proche de la région d'un angle et à leur partie extrême tournée vers le milieu de la paroi, ces feuillards de tôle étant reliés par articulation, à leur partie extrême proche de la région d'un angle, à la membrure correspondante en console par l'intermédiaire de plaquettes (22).

2. Générateur de vapeur selon la revendication 1, caractérisé en ce qu'une tôle de garniture (19) est disposée sur chaque paire de feuillards de tôle, sur leur partie extrême tournée vers le milieu de la paroi, entre les deux feuillards, et elle est reliée à ceux-ci.

3. Générateur de vapeur selon la revendication 2, caractérisé en ce que la tôle de garniture (19) disposée entre les feuillards de tôle est prolongée au-delà des extrémités de ces feuillards sur la distance d'un écartement entre tubes.

4. Générateur de vapeur selon l'une des revendications 1 à 3, caractérisé en ce qu'une tôle de garniture (17, 18) est disposée sur la partie d'extrémité de chaque paire de feuillards de tôle, à proximité de la région de l'angle, sur le bord extérieur de la paire de feuillards de tôle et est reliée au feuillard de tôle correspondant.

5. Générateur de vapeur selon la revendication 3, caractérisé en ce que la partie d'extrémité, tournée vers le milieu de la paroi, des feuillards de tôle de chaque paire (10, 11) se rétrécit vers la tôle de garniture.

6. Générateur de vapeur selon l'une des revendications 1 à 5, caractérisé en ce qu'au moins une plaque de tôle (20) prévue entre les parties d'extrémité de chaque paire de feuillards de tôle est reliée aux feuillards de tôle et à la paroi.

7. Générateur de vapeur selon l'une des revendications 1 à 6, caractérisé en ce qu'une tôle en porte-à-faux (21), sur laquelle une plaquette (22) est articulée, est prévue sur chaque feuillard de tôle pour relier la paire de feuillards de tôle aux membrures en console.

8. Générateur de vapeur selon l'une des revendications 2 à 7, caractérisé en ce que la longueur de chaque paire de feuillards de tôle (10, 11) est déterminée par la relation :$\text{L ≧ (I + 0,5) T + H - G,}$ dans laquelle :
I : nombre des tubes qui sont reliés aux tôles de garnitures sur la partie d'extrémité proche de la région d'un angle,
T : écart entre tubes dans la paroi extérieure,
H : distance séparant deux membrures voisines en console de la même paroi extérieure et
G : épaisseur de la tôle de garniture soudée entre les feuillards de tôle d'une paire lorsqu'un tirant d'acier est formé d'une paire de feuillards de tôle,
ou
distance entre les milieux de deux paires de feuillards de tôle plus l'épaisseur d'une tôle de garniture (19) lorsqu'un tirant d'acier est formé de deux paires de feuillards de tôle.
